# EUROPÄISCHE PATENTANMELDUNG

(11) **EP 4 434 379 A1**
(43) Veröffentlichungstag der Anmeldung: **25.09.2024**
(21) Anmeldenummer: 24163100.1
(22) Anmeldetag: 13.03.2024
(51) Int. Cl.: A41B 9/02

(54) **UNTERLEIBSBEKLEIDUNG**

(30) Priorität: 20.03.2023 DE 102023106964
(71) Anmelder: Manderwear GmbH, 79589 Binzen (DE)
(72) Erfinder: Knell, Alexis Marco, 79589 Binzen (DE)
(74) Vertreter: Mertzlufft-Paufler, Cornelius

(57) **Zusammenfassung**

Die Erfindung betrifft eine Unterleibsbekleidung (1) für Herren, insbesondere Unterhose, mit einem in Gebrauchsstellung am Unterleib (2) eines Trägers getragenen Hauptteil (3) und mit einen mit dem Hauptteil (3) verbundenen Beutel (4), der zur freihängenden Aufnahme der Genitalien (5) des Trägers eingerichtet ist.

## Beschreibung

Die Erfindung betrifft eine Unterleibsbekleidung für Herren, insbesondere eine Unterhose, mit einem in Gebrauchsstellung am Unterleib eines Trägers getragenen Hauptteil.

Aufgabe der Erfindung ist es, eine Unterleibsbekleidung für Herren mit verbesserten Gebrauchseigenschaften bereitzustellen.

Zur Lösung der Aufgabe wird eine Unterleibsbekleidung für Herren, insbesondere eine Unterhose, vorgeschlagen, die die Mittel und Merkmale des unabhängigen, auf eine derartige Unterleibsbekleidung gerichteten Anspruchs aufweist. Zur Lösung der Aufgabe wird somit insbesondere eine Unterleibsbekleidung für Herren, beispielsweise eine Unterhose, vorgeschlagen, mit einem in Gebrauchsstellung am Unterkörper eines Trägers getragenen Hauptteil und einem mit dem Hauptteil verbundenen Beutel, der zur freihängenden Aufnahme der Genitalien des Trägers eingerichtet ist.

Der Beutel kann einen Aufnahmeraum für die Genitalien des Trägers definieren. Innerhalb des Beutels der Unterleibsbekleidung können die Genitalien und insbesondere die Hoden des Trägers thermisch vom in der Regel wärmeren Rumpf des Trägers getrennt angeordnet sein. Durch die freihängende Aufnahme der Genitalien innerhalb des Beutels wird vermieden, dass die Genitalien des Trägers, insbesondere seine Hoden, durch den Beutel gegen den Unterleib des Trägers gedrückt werden.

Die freihängende Aufnahme der Genitalien im Beutel begünstigt somit, die Genitalien und insbesondere die Hoden vom Unterleib des Trägers bestmöglich separiert zu halten. Aufgrund der durch den Beutel bewirkten Distanz der Genitalien zum Unterleib des Trägers kann eine Überwärmung der Hoden, die die Fertilität des Trägers beeinträchtigen kann, vermieden oder zumindest reduziert werden.

Die erfindungsgemäße Unterleibsbekleidung kann mit folgenden Vorteilen für den Träger verbunden sein:
Die Genitalien, also Hoden und Penis, können ungehindert frei gemäß ihrer natürlichen Anatomie hängen. Die Hoden können, wie anatomisch vorgesehen, etwas distal des kleinen Beckens angeordnet sein. Ein Einengungsgefühl im Bereich der Genitalien wird vermieden. Es kann sich für den Träger ein natürliches Tragegefühl einstellen. Die Reibung zwischen Skrotum und umliegender Haut kann durch den die Genitalien umschließenden Beutel vermieden werden. Durch die Anordnung der Genitalien innerhalb des Beutels können die Genitalien nicht mehr innerhalb der Unterleibsbekleidung verrutschen. Ein Verklemmen empfindlicher Haut durch die Unterwäsche, z.B. bei Bewegung und/oder beim Sitzen, kann fast vollständig vermieden werden. Die Anordnung der Genitalien im Beutel kann eine Temperierung der Hoden auf einem natürlichen Niveau und damit eine verbesserte Spermienproduktion und Spermienqualität begünstigen.

Der Beutel kann aufgrund seiner Abmessungen zur freihängenden Aufnahme der Genitalien eingerichtet sein.

Günstig kann es beispielsweise sein, wenn der Beutel schlauchförmig oder tropfenförmig ausgebildet ist. Die Schlauchform oder Tropfenform des Beutels kann bewirken, dass die Genitalien des Trägers innerhalb des Beutels umfangsseitig vom Material des Beutels umgeben und dadurch effektiv vom Hauptteil der Unterleibsbekleidung und auch vom Unterleib des Trägers separiert sind. Die Anordnung der Genitalien innerhalb des Beutels kann auch einer mechanischen Reizung der Genitalien des Trägers entgegenwirken. Durch den Beutel können die Genitalien besonders gut vor äußeren Reizen geschützt werden. Ferner wird verhindert, dass die Genitalien, wie bei einer gewöhnlichen Unterleibsbekleidung, am Oberschenkel des Trägers anliegen. Durch die Anordnung der Genitalien innerhalb des Beutels kann der Ausbildung eines feuchten Milieus entgegengewirkt werden, das sich aufgrund eines Haut-Haut-Kontaktes zwischen den Genitalien und dem Oberschenkel ausbilden kann.

Die separate Anordnung der Genitalien im Beutel der Unterleibsbekleidung kann zu einem für den Träger der Unterleibsbekleidung angenehmen Tragegefühl führen.

Bei einer Ausführungsform der Unterleibsbekleidung kann der Beutel an seinem freien, dem Hauptteil abgewandten Ende geschlossen ausgebildet sein.

Der Beutel kann eine zwischen seinem oberen Ansatz, über den er mit dem Hauptteil verbunden sein kann, und seinem freien Ende messbare Innenlänge von zumindest 15 cm aufweisen. Ein derartig bemessener Beutel kann die freihängende Aufnahme der Genitalien innerhalb des Beutels begünstigen. Der Beutel kann eine Innenlänge von 15 cm bis 20 cm aufweisen.

Die Unterleibsbekleidung kann zumindest am Beutel und/oder zumindest zwischen Beutel und Hauptteil innennahtfrei ausgebildet sein, also keine Innennaht aufweisen. Bei einer Ausführungsform der Unterleibsbekleidung sind am Beutel allenfalls eine Außennaht oder mehrere Außennähte ausgebildet. Auf diese Weise werden durch Innennähte verursachte Hautirritationen insbesondere an den Genitalien des Trägers bei Gebrauch der Unterleibsbekleidung vermieden. Ein derartig, allenfalls mit Außennähten versehener Beutel kann folgende Vorteile für den Träger der Unterleibsbekleidung haben:
Ein direkter Kontakt der Genitalien zu einer Naht wird durch eine Außennaht vermieden. Eine Reibung zwischen einer Naht im Genitalbereich und Skrotum und Penis wird durch Vermeidung von Innennähten deutlich reduziert. Hautirritationen können bestmöglich vermieden werden.

Bei einer Ausführungsform der Unterleibsbekleidung kann der Hauptteil aus einem einzigen Textilzuschnitt bestehen.

Bei einer Ausführungsform der Unterleibsbekleidung kann der Beutel aus zwei Textilzuschnitten gebildet sein. Die beiden Textilzuschnitte können über eine, vorzugsweise medioventral am Beutel angeordnete, Außennaht miteinander verbunden sein. Dies begünstigt eine Ausbildung des Beutels, die ohne für den Träger störende Innennähte am Beutel auskommt.

Der Beutel kann mit dem Hauptteil über links und rechts je eine, insbesondere inguinal angeordnete, von einem oberen Ansatz des Beutels am Hauptteil bis zu einem unteren Ansatz des Beutels am Hauptteil reichende Außennaht mit dem Hauptteil verbunden sein.

Der obere Ansatzpunkt des Beutels am Hauptteil ist vorzugsweise so angeordnet, dass er in Gebrauchsstellung der Unterleibsbekleidung am Träger im Bereich des oberen Ansatzes des Penisschafts des Trägers positioniert ist.

Der untere Ansatzpunkt des Beutels am Hauptteil ist vorzugsweise so angeordnet, dass er in Gebrauchsstellung der Unterleibsbekleidung am Träger im Bereich des Damms des Trägers oder noch weiter dorsal positioniert ist. Die beiden Außennähte, die den Beutel mit dem Hauptteil verbinden, können auf diese Weise von dem oberen Ansatz des Penisschaftes bis zum Damm des Trägers der Unterleibsbekleidung oder darüber hinaus reichen.

Der Hauptteil und der Beutel können über eine zwischen Hauptteil und Beutel ausgebildete Durchstecköffnung für die Genitalien eines Trägers der Unterleibsbekleidung verbunden sein. Vorzugsweise begrenzen die zuvor erwähnten Außennähte, die den Beutel mit dem Hauptteil verbinden, seitlich. Durch die Durchstecköffnung kann der Träger seine Genitalien dann in den Beutel einführen. Eine Durchstecköffnung kann die Trennung zwischen Aufnahmeraum des Beutels und Innenraum des Hauptteils und damit eine Trennung zwischen Genitalien und Rumpf bzw. Unterleib des Trägers der Unterleibsbekleidung begünstigen.

Die Außennähte, durch die der Hauptteil und der Beutel miteinander verbunden sein können, können so angeordnet und ausgerichtet sein, dass bei nach oben gerichtetem Zug an dem Hauptteil, beispielsweise einem Bund am Hauptteil, der Unterleibsbekleidung im Bereich eines oberen Ansatzes des Beutels am Hauptteil eine nach medial gerichtete Kraft auf die Außennähte wirkt. Durch diese nach medial gerichtete Kraft kann sich die Durchstecköffnung zumindest in diesem Bereich verengen und der Beutel in Position gehalten werden.

Die beiden Außennähte können sich beispielsweise im Bereich des oberen Ansatzes des Beutels am Hauptteil treffen. Dies begünstigt die Einleitung des nach oben ausgerichteten Zugs in die Außennähte. Insbesondere dann, wenn die Außennähte gemeinsam einen Winkel kleiner als 180 Grad, vorzugsweise einen spitzen Winkel, aufspannen, kann dies die Umwandlung der Zugkraft in die mediale Kraft begünstigen. Dadurch kann sich die Durchstecköffnung für die Genitalien eines Trägers in diesem Bereich der Unterleibsbekleidung verengen, wodurch der Beutel in Position gehalten wird.

Der Beutel kann bevorzugt einlagig ausgeführt sein und/oder aus zwei Textilzuschnitten bestehen. Die einlagige Ausführung des Beutels kann einer Überwärmung der Hoden des Trägers entgegenwirken. Wenn der Hauptteil aus einem und der Beutel aus genau zwei Textilzuschnitten besteht, kann die Herstellung der Unterleibsbekleidung besonders ökonomisch erfolgen.

Der Beutel kann zumindest abschnittsweise aus einem Funktionsstoff bestehen. Der Funktionsstoff kann beispielsweise absorbierende, insbesondere feuchtigkeitsabsorbierende, und/oder antibakterielle Wirkung aufweisen.

Die zumindest abschnittsweise Ausbildung des Beutels aus Funktionsstoff, vorzugsweise wenn dieser absorbierende, feuchtigkeitsabsorbierende und/oder antibakterielle Wirkung aufweist, kann ebenfalls zu einem angenehmen Tragegefühl beitragen und einem feuchten Milieu und/oder auch einer Überhitzung der Genitalien, insbesondere der Hoden, des Trägers entgegenwirken.

Der Beutel und der Hauptteil der Unterleibsbekleidung können aus einem Textil oder einem Textilgemisch bestehen. Das Material, aus dem der Beutel gefertigt ist, kann sich vom Material, aus dem der Hauptteil besteht, unterscheiden. Es ist aber auch möglich, dass der Hauptteil und der Beutel aus demselben Material bzw. Materialgemisch bestehen.

Der Hauptteil kann eine Schlupföffnung und/oder einen Bund, der die Schlupföffnung begrenzen kann, und/oder zwei Beinöffnungen aufweisen.

Eine Verbindungsstelle zwischen einem oberen Ansatz des Beutels, über den der Beutel mit dem Hauptteil verbunden ist, und dem Hauptteil kann einen Abstand zu einem Bund des Hauptteils, der eine Schlupföffnung des Hauptteils begrenzt, aufweisen. Der Abstand kann derart bemessen sein, dass der Beutel in Gebrauchsstellung der Unterleibsbekleidung am Hauptteil im Bereich des oberen Ansatzes des Penisschafts des Trägers ansetzt.

Die Erfindung wird nachfolgend anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Schutzansprüche untereinander und/oder durch Kombination einzelner oder mehrerer Merkmale des Ausführungsbeispiels. Es zeigen:
- Fig. 1: eine Vorderansicht einer Unterleibsbekleidung,
- Fig. 2: eine Seitenansicht der Unterleibsbekleidung mit einem nach oben geklappten Bein mit zusätzlicher Darstellung der Genitalien im Beutel,
- Fig. 3: eine Seitenansicht der Unterleibsbekleidung,
- Fig. 4: eine Rückansicht der Unterleibsbekleidung,
- Fig. 5: eine von der Rückseite betrachtete schräge Hineinsicht in die Unterleibsbekleidung sowie
- Fig. 6: eine Ansicht der Unterleibsbekleidung von unten.

Die Figuren 1 bis 6 zeigen stark schematisiert eine im Ganzen mit 1 bezeichnete Unterleibsbekleidung für Herren. Die Unterleibsbekleidung 1 ist als Unterhose ausgebildet.

Die Unterleibsbekleidung 1 umfasst einen in Gebrauchsstellung am Unterleib 2 des Trägers getragenen Hauptteil 3 und einen mit dem Hauptteil 3 verbundenen Beutel 4, der zur freihängenden Aufnahme der Genitalien 5 des Trägers eingerichtet ist.

Figur 2 zeigt, dass der Beutel 4 einen Aufnahmeraum 7 für die Genitalien 5 des Trägers bereitstellt. Aufgrund seiner Abmessungen ist der Beutel 4 zur freihängenden Aufnahme der Genitalien 5 eingerichtet. Die Form des Beutels ist dabei auf die natürliche Form der freihängenden Genitalien 5 des Trägers abgestimmt. So liegt der Beutel 4 an den im Aufnahmeraum 7 angeordneten Genitalien 5 wie eine Umhüllende an, engt die Genitalien 5 des Trägers allerdings nicht ein und übernimmt auch keine Stützfunktion für die Genitalien 5.

Die Form des Beutels 4 begünstigt damit, dass die Genitalien 5 durch den Beutel 4 nicht gegen den Unterleib 2 des Trägers der Unterleibsbekleidung 1 gedrückt werden.

Der Beutel 4 ist tropfenförmig ausgebildet und an seinem freien, dem Hauptteil 3 abgewandten Ende 8 geschlossen. Figur 3 zeigt, dass der Beutel 4 eine zwischen seinem oberen Ansatz 9 am Hauptteil 3 der Unterleibsbekleidung 1 und seinem freien Ende 8 messbare Innenlänge 20 von zumindest 15 cm aufweist. Die Innenlänge 20 kann insbesondere zwischen 15-20 cm variieren, beispielsweise je nach Größe der Unterleibsbekleidung 1. Ein derart bemessener Beutel 4 ermöglicht die bestimmungsgemäße freihängende Anordnung der Genitalien 5 innerhalb des Beutels 4, wenn die Unterleibsbekleidung 1 getragen wird.

Die Unterleibsbekleidung 1 weist zumindest am Beutel 4 keine Innennähte auf. Auch zwischen dem Beutel 4 und dem Hauptteil 3 sind keine Innennähte vorgesehen. Der Beutel 4 ist somit innennahtfrei ausgebildet.

Die Verbindung zwischen dem Beutel 4 und dem Hauptteil 3 der Unterleibsbekleidung 1 erfolgt ausschließlich über Außennähte.

Figur 1 zeigt, dass der Beutel 4 aus zwei Textilzuschnitten 10 und 11 gebildet wird, während der Hauptteil 3 nur einen einzigen Textilzuschnitt umfasst. Die Textilzuschnitte 10 und 11 des Beutels 4 sind über eine medioventral am Beutel 4 angeordnete Außennaht 12 miteinander verbunden. Der Beutel 4 ist mit dem Hauptteil 3 über der Leiste des Trägers jeweils zugewandte, inguinale Außennähte 13 verbunden. Figur 2 zeigt, dass sowohl die inguinalen Außennähte 13 als auch die medioventral angeordnete Außennaht 12 vom oberen Ansatz 9 des Beutels 4 im Bereich des oberen Ansatzes des Penisschafts 22 bis zum unteren Ansatz 21 des Beutels, der bei getragener Unterleibsbekleidung im Dammbereich des Trägers angeordnet ist,reichen.

Figur 5 zeigt, dass der Innenraum 6 des Hauptteils 3 und der Aufnahmeraum 7 des Beutels 4 über eine zwischen Hauptteil 3 und Beutel 4 ausgebildete Durchstecköffnung 14, welche durch die Innenseiten der inguinal angeordneten Außennähte 13 für die Genitalien 5 des Trägers der Unterleibsbekleidung 1 definiert wird, miteinander verbunden ist.

Die inguinalen Außennähte 13 sind so angeordnet und ausgerichtet, dass sie sich am oberen Ansatz 9 des Beutels 4 am Hauptteil 3 treffen. Ferner spannen die von dem Ansatz 9 ausgehenden Abschnitte der Außennähte 13 einen Winkel kleiner als 180 Grad, nämlich einen spitzen Winkel auf. Dies begünstigt, dass bei nach oben gerichtetem Zug an einem Bund 16 der Unterleibsbekleidung 1 im Bereich des oberen Ansatzes 9 des Beutels 4 am Hauptteil 3 eine nach medial gerichtete Kraft auf die Außennähte 13 wirkt, durch die sich die Durchstecköffnung 14, insbesondere in diesem Bereich, verengt und der Beutel 4 in Position gehalten wird. Die medioventral angeordnete Außennaht 12 liegt hierbei auf der Winkelhalbierenden des von den beiden inguinalen Außennähten 13 aufgespannten Winkels.

Der Beutel 4 ist einlagig ausgeführt und kann je nach konkreter Ausführungsform der Unterleibsbekleidung 1 zumindest abschnittsweise auch aus einem Funktionsstoff bestehen. Der Funktionsstoff kann absorbierende, insbesondere feuchtigkeitsabsorbierende, und/oder antibakterielle Wirkung haben.

Hauptteil 3 und Beutel 4 sind aus einem Textil oder aus einem Textilgemisch hergestellt.

Der Hauptteil 3 weist eine Schlupföffnung 15 und einen Bund 16 sowie zwei Beinöffnungen 17 und 18 auf.

Eine Verbindungsstelle zwischen dem oberen Ansatz 9 des Beutels 4 und dem Hauptteil 3 weist einen Abstand 19 zu dem Bund 16 des Hauptteils 3 auf, der die Schlupföffnung 15 des Hauptteils 3 begrenzt. Fig. 3 zeigt, dass der Abstand 19 so bemessen ist, dass der Beutel 4 an dem Hauptteil 3 im Bereich des oberen Ansatzes des Penisschafts 22 des Trägers ansetzt.

### Bezugszeichenliste

- 1: Unterleibsbekleidung
- 2: Unterleib
- 3: Hauptteil
- 4: Beutel
- 5: Genitalien
- 6: Innenraum von 3
- 7: Aufnahmeraum von 4
- 8: freies Ende von 4
- 9: oberer Ansatz von 4
- 10: Textilzuschnitt
- 11: Textilzuschnitt
- 12: medioventrale Außennaht
- 13: inguinale Außennaht
- 14: Durchstecköffnung
- 15: Schlupföffnung
- 16: Bund
- 17: Beinöffnung
- 18: Beinöffnung
- 19: Abstand
- 20: Innenlänge von 4
- 21: unterer Ansatz von 4
- 22: oberer Ansatz des Penisschaftes

## Patentansprüche

1. Unterleibsbekleidung (1) für Herren, insbesondere Unterhose, mit einem in Gebrauchsstellung am Unterleib (2) eines Trägers getragenen Hauptteil (3) und mit einem mit dem Hauptteil (3) verbundenen Beutel (4), der zur freihängenden Aufnahme der Genitalien (5) des Trägers eingerichtet ist.

2. Unterleibsbekleidung (1) nach dem vorherigen Anspruch, wobei der Beutel (4) einen Aufnahmeraum (7) für die Genitalien (5) des Trägers bereitstellt.

3. Unterleibsbekleidung (1) nach einem der vorherigen Ansprüche, wobei der Beutel (4) aufgrund seiner Abmessungen zur freihängenden Aufnahme der Genitalien (5) eingerichtet ist.

4. Unterleibsbekleidung (1) nach einem der vorherigen Ansprüche, wobei der Beutel (4) schlauchförmig oder tropfenförmig und/oder an seinem freien, dem Hauptteil (3) abgewandten Ende (8) geschlossen ausgebildet ist.

5. Unterleibsbekleidung (1) nach einem der vorherigen Ansprüche, wobei der Beutel (4) eine zwischen seinem oberen Ansatz (9) am Hauptteil (3) der Unterleibsbekleidung (1) und seinem freien Ende (8) messbare Innenlänge (20) von zumindest 15 cm aufweist, insbesondere eine Innenlänge (20) von 15 cm bis 20 cm.

6. Unterleibsbekleidung (1) nach einem der vorherigen Ansprüche, wobei die Unterleibsbekleidung (1) zumindest am Beutel (4) und/oder zumindest zwischen Beutel (4) und Hauptteil (3) innennahtfrei ausgebildet ist.

7. Unterleibsbekleidung (1) nach einem der vorherigen Ansprüche, wobei der Hauptteil (3) aus einem einzigen Textilzuschnitt besteht und/oder wobei der Beutel (4) aus zwei Textilzuschnitten (10,11) gebildet ist, die über eine, vorzugsweise medioventral am Beutel (4) angeordnete, Außennaht (12) miteinander verbunden sind, und/oder wobei der Beutel (4) mit dem Hauptteil (3) über links und rechts je eine, insbesondere inguinale, vom oberen Ansatz (9) des Beutels (4) am Hauptteil (3) bis zum unteren Ansatz (21) des Beutels (4) am Hauptteil (3) reichende Außennaht (13) mit dem Hauptteil (3) verbunden ist.

8. Unterleibsbekleidung (1) nach dem vorherigen Anspruch, wobei der Hauptteil (3) und der Beutel (4) über eine zwischen Hauptteil (3) und Beutel (4) ausgebildete Durchstecköffnung (14) für die Genitalien (5) eines Trägers der Unterleibsbekleidung (1) miteinander verbunden sind, vorzugsweise wobei die Durchstecköffnung (14) durch Innenseiten der Außennähte (13), die den Hauptteil (3) und den Beutel (4) verbinden, seitlich begrenzt ist.

9. Unterleibsbekleidung (1) nach dem vorherigen Anspruch, wobei die Außennähte (13), durch die der Hauptteil (3) und der Beutel (4) miteinander verbunden sind, so angeordnet und ausgerichtet sind, dass bei nach oben gerichtetem Zug an einem Bund (16) der Unterleibsbekleidung (1) im Bereich eines oberen Ansatzes (9) des Beutels (4) am Hauptteil (3) eine nach medial gerichtete Kraft auf die Außennähte (13) wirkt, wodurch sich die Durchstecköffnung (14), insbesondere in diesem Bereich, verengt und der Beutel (4) in Position gehalten wird.

10. Unterleibsbekleidung (1) nach einem der beiden vorherigen Ansprüche, wobei sich die beiden Außennähte (13), die Hauptteil (3) und Beutel (4) miteinander verbinden, im Bereich eines oberen Ansatzes (9) des Beutels (4) am Hauptteil (3) treffen, insbesondere wobei vom oberen Ansatz (9) ausgehende Abschnitte des Außennähte (13) einen Winkel kleiner als 180 Grad, vorzugsweise einen spitzen Winkel, aufspannen.

11. Unterleibsbekleidung (1) nach einem der vorherigen Ansprüche, wobei der Beutel (4) einlagig ausgeführt ist und/oder zumindest abschnittsweise aus einem Funktionsstoff besteht, vorzugsweise mit absorbierender, insbesondere feuchtigkeitsabsorbierender, und/oder antibakterieller Wirkung.

12. Unterleibsbekleidung (1) nach einem der vorherigen Ansprüche, wobei der Hauptteil (3) und/oder der Beutel (4) aus einem Textil oder einem Textilgemisch bestehen.

13. Unterleibsbekleidung (1) nach einem der vorherigen Ansprüche, wobei der Hauptteil (3) eine Schlupföffnung (15) und/oder einen Bund (16) und/oder zwei Beinöffnungen (17,18) aufweist.
